# FASCICULE DE BREVET EUROPEEN

(11) **EP 0 712 287 B1**
(45) Date de publication et mention de la délivrance du brevet: **23.04.1997**
(21) Numéro de dépôt: 94918911.2
(22) Date de dépôt: 10.06.1994
(51) Int. Cl.: A47F 5/00, A47F 5/10, A47B 46/00

(54) **PRESENTOIR PERFECTIONNE ET AGENCEMENT DE CE PRESENTOIR DANS UN LOCAL MUNI D'UNE OUVERTURE**
VERBESSERTE AUSLAGEEINHEIT UND EINHEITANORDNUNG IN EINEM RAUM, DER MIT EINER ÖFFNUNG VERSEHEN IST
IMPROVED DISPLAY UNIT AND DISPLAY ARRANGEMENT IN A ROOM PROVIDED WITH AN OPENING

(30) Priorité: 17.06.1993 FR 9307329
(43) Date de publication de la demande: 22.05.1996
(73) Titulaire: Rejete, Alain, F-75006 Paris (FR)
(72) Inventeur: Rejete, Alain, F-75006 Paris (FR)
(74) Mandataire: Polus, Camille
(86) Numéro de dépôt international: FR9400694
(87) Numéro de publication internationale: WO9500055

(56) Documents cités:
- WO-A-91/13223
- CH-A- 199 925
- US-A- 1 899 567
- US-A- 3 857 623

## Description

La présente invention concerne un présentoir perfectionné et un agencement de ce présentoir dans un local muni d'une ouverture.

Elle s'applique en particulier aux étalages de magasins proposant à la vente par exemple des fleurs, des sucreries, des vêtements, etc...

De façon classique, les étalages sont disposés à l'extérieur du magasin, en devanture de ce dernier. A la fermeture du magasin, les étalages doivent être stockés au fond du magasin, ce qui requiert quotidiennement des manipulations fastidieuses des présentoirs et des marchandises qui y sont disposées.

L'invention a notamment pour but de supprimer les manipulations fastidieuses liées au dressage et au rangement des étalages, ceci en proposant un présentoir permettant d'effectuer avec une grande flexibilité la présentation des marchandises pendant les périodes d'ouverture du magasin, et le stockage de ces marchandises pendant les périodes de fermeture du magasin tout en maintenant leur présentation commerciale au travers d'une vitrine.

A cet effet l'invention a pour objet un présentoir caractérisé en ce qu'il comprend un cadre principal monté articulé autour d'un arbre d'axe horizontal, muni d'au moins une étagère portée par une broche horizontale montée pivotante autour de son axe sur deux montants du cadre principal, des moyens de basculement du cadre principal autour de son arbre d'articulation de manière à déplacer le cadre principal entre une position d'encombrement au sol réduit et une position de présentation, et des moyens de stabilisation de la position angulaire de chaque étagère indépendamment de la position du cadre principal.

Suivant des caractéristiques de différents modes de réalisation de l'invention :
- l'arbre d'articulation est immobilisé en rotation par rapport à son axe, et les moyens de stabilisation angulaire de chaque étagère comprennent des moyens d'accouplement de la broche porte-étagère correspondante avec l'arbre d'articulation ;
- l'arbre d'articulation forme une broche porte-étagère ;
- le présentoir comporte au moins une broche porte-étagère dont les moyens d'accouplement avec l'arbre d'articulation comprennent au moins une chaîne ou courroie d'accouplement de deux roues solidaires l'une de la broche porte-étagère et l'autre de l'arbre d'articulation;
- le présentoir comporte au moins un cadre secondaire solidaire d'une broche porte-étagère, comprenant deux étagères décalées verticalement et horizontalement entre elles ;
- les moyens de basculement du cadre principal comprennent au moins un bras de basculement muni d'une première extrémité montée pivotante autour d'un axe parallèle à l'arbre d'articulation et d'une seconde extrémité montée coulissante dans une glissière solidaire du cadre principal ;
- le présentoir comprend de plus des moyens de déplacement vertical de l'arbre d'articulation accouplés avec les moyens de basculement ;
- les moyens de déplacement vertical de l'arbre d'articulation comprennent au moins un organe à écrou solidaire de l'arbre d'articulation coopérant par vissage avec une tige filetée d'entraînement verticale ;
- le présentoir comporte deux châssis latéraux fixes disposés de part et d'autre des montants du cadre principal, chaque châssis portant un bras de basculement dont l'extrémité coulissante est munie d'un patin articulé coopérant avec un profilé formant glissière solidaire d'un montant correspondant du cadre principal, une tige filetée d'entraînement coopérant par vissage avec un organe à écrou solidaire d'une extrémité correspondante de l'arbre d'articulation, des moyens d'accouplement du bras de basculement et de la tige filetée d'entraînement, les tiges filetées d'entraînement des châssis étant accouplées à au moins un moteur d'entraînement ou à des moyens d'entraînement manuel ;
- les moyens de déplacement vertical de l'arbre d'articulation comprennent au moins un ensemble de biellettes délimitant un parallélogramme articulé comportant deux premiers côtés parallèles dont l'un est fixe et l'autre est solidaire de l'arbre d'articulation en étant déplaçable par pivotement des deux autres côtés parallèles du parallélogramme. ;
- le présentoir comprend deux châssis latéraux fixes disposés de part et d'autre des montants du cadre principal, chaque châssis portant un bras de basculement dont l'extrémité coulissante est munie d'un patin articulé coopérant avec un profilé formant glissière solidaire d'un montant correspondant du cadre principal, un ensemble de biellettes formant un parallélogramme articulé dont le côté mobile parallèle au côté fixe est solidaire d'une extrémité correspondante de l'arbre d'articulation, des moyens d'accouplement du bras de basculement et d'un côté pivotant du parallélogramme, les bras de basculement des châssis étant accouplés à au moins un moteur d'entraînement ou à des moyens d'entraînement manuel ;
- le présentoir comporte des moyens élastiques s'opposant aux effets du poids du cadre principal et de son chargement lors de ses déplacements ;
- les moyens élastiques s'opposant aux effets du poids du cadre principal comprennent une lame ressort, disposée dans chacun des châssis, munie d'une première extrémité fixe et d'une seconde extrémité coulissant le long du bras de basculement correspondant en étant plaquée élastiquement contre ce dernier ;
- le présentoir comporte des moyens élastiques d'assistance au déplacement de l'arbre d'articulation vers sa position la plus haute ;
- les moyens élastiques d'assistance comprennent un ressort de traction disposé dans chacun des châssis, muni d'une extrémité reliée à l'organe à écrou correspondant ;
- les moyens élastiques d'assistance comprennent un ressort de poussée disposé dans chaque châssis, muni d'une extrémité coopérant avec un côté pivotant du parallélogramme correspondant.

L'invention a également pour objet un agencement d'un présentoir tel que défini plus haut dans un local comportant une ouverture sensiblement verticale, caractérisé en ce que le présentoir est déplaçable à travers l'ouverture entre une position intérieure au local, lorsque le cadre principal est en position d'encombrement au sol réduit, et une position au moins partiellement extérieure au local, lorsque le cadre principal est en position de présentation ;

Suivant d'autres caractéristiques de cet agencement:
- l'ouverture du local est obturable par une vitrine escamotable ;
- la vitrine escamotable comprend deux volets, de forme générale rectangulaire, dont les bords adjacents sont articulés entre eux autour d'un axe horizontal et dont les bords opposés sont disposés dans le plan de l'ouverture, de manière que l'un de ces bords soit articulé autour d'un axe fixe horizontal, au voisinage du bord supérieur de l'ouverture, et l'autre de ces bords soit déplaçable en translation verticale par rapport à l'axe fixe d'articulation.

Des exemples de réalisation de l'invention seront décrits ci-dessous en se référant aux dessins annexes dans lesquels :
- la figure 1 est une vue schématique en élévation, en coupe suivant un plan vertical, d'un local dans lequel est agencé un présentoir selon l'invention en position repliée d'encombrement au sol réduit ;
- la figure 2 est une vue similaire à la figure 1 dans lequel le présentoir est en position déployée de présentation après ouverture de la vitrine escamotable;
- la figure 3 est une vue en perspective éclatée d'un présentoir selon un premier mode de réalisation de l'invention ;
- la figure 4 est une vue de détail, en perspective éclatée, de la partie cerclée 4 de la figure 3 ;
- la figure 5 est une vue suivant la flèche 5 de la figure 3 d'un châssis latéral fixe du présentoir ;
- la figure 6 est une vue en coupe suivant la ligne 6 de la figure 3 du châssis latéral de la figure 5;
- la figure 7 est une vue en élévation, en coupe suivant un plan vertical, avec un arrachement, du présentoir de la figure 3 en position repliée d'encombrement réduit ;
- la figure 8 est une vue similaire à la figure 7 dans laquelle le présentoir est en position déployée de présentation ;
- les figures 9,10 et 11 sont des vues similaires aux figures 3,5 et 6 respectivement d'un présentoir selon un second mode de réalisation de l'invention.

On a représenté sur les figures 1 et 2 un local 2 de magasin, proposant à la vente en exemple des fleurs, dans lequel est agencé un présentoir 4 selon l'invention.

Le local 2 comporte une ouverture 6 de forme générale rectangulaire, ménagée dans une devanture 7 sensiblement verticale, destinée à être fermée par une vitrine 8 escamotable.

La vitrine 8 comporte deux volets 10,12, de forme générale rectangulaire, dont les bords adjacents 10A,12A sont articulés entre eux autour d'un axe horizontal, et dont les bords opposés 10B,12B sont disposés dans le plan de l'ouverture 6, le bord 10B du volet supérieur 10 étant articulé autour d'un axe fixe horizontal, au voisinage du bord supérieur de l'ouverture 6, et le bord 12B du volet inférieur 12 étant déplaçable en translation verticale dans des glissières 14 solidaires des bords de l'ouverture 6.

De cette façon, la vitrine 8 peut être dépliée de manière à fermer l'ouverture 6, comme cela est représenté sur la figure 1, ou bien repliée, de manière à former un auvent dans la partie supérieure de l'ouverture 6, comme cela est représenté sur la figure 2.

Le repliage et le dèpliage de la vitrine 8 sont effectués par des moyens manuels ou motorisés de type classique.

Lorsque l'ouverture 6 du local est obturée par la vitrine 8, le présentoir 4 est dans une position repliée telle que son encombrement au sol soit réduit tout en maintenant la présentation commerciale des produits.

Lorsque la vitrine 8 est repliée, de manière à dégager l'ouverture 6, le présentoir 4 s'étend à travers l'ouverture 6, dans une position déployée propice à la présentation des marchandises.

On décrira maintenant plus en détail un présentoir 4 selon un premier mode de réalisation de l'invention, en regard des figures 3 à 8.

En se référant plus particulièrement à la figure 3, on voit que le présentoir 4 comporte un cadre principal 16 comportant deux montants latéraux 18 reliés par deux traverses 20, ces éléments étant fabriqués par exemple avec des cornières métalliques et/ou des fers plats soudés entre eux.

Le présentoir 4 comporte de plus deux cadres secondaires 22, dont un seul est représenté sur la figure 3, formant supports pour des étagères 24 horizontales ou, en variante, inclinées par rapport à un plan horizontal en étant parallèles entre elles. Ces étagères 24 sont fabriquées, par exemple, en caillebotis métallique, en aggloméré stratifié en verre feuilleté sablé, etc... destinées à présenter diverses marchandises.

Les cadres secondaires 22 comportent des montants 26, parallèles à ceux du cadre principal 16, en forme de plaques, par exemple en tôle, reliés entre eux par des traverses 28, en forme de profilés, par exemple métalliques, délimitant des bords d'appui pour les étagères 24.

Chaque cadre secondaire 22 comporte au moins une étagère 24, de préférence deux étagères, comme dans l'exemple décrit, décalées verticalement et horizontalement entre elles.

Les cadre secondaires 22 sont destinés à être portés chacun par une broche horizontale 30,32 correspondante montée pivotante autour de son axe sur les deux montants 18 du cadre principal 16.

Comme cela est représenté à la figure 4, qui montre le cas particulier de la broche 30, les extrémités des broches 30,32 tourillonnent dans des paliers 34 ménagés dans les montants 18 du cadre principal.

Chacune des extrémités d'une broche 30,32 comporte un flasque 36 circulaire et une roue dentée 38 centrés sur l'axe de cette broche et fixés par des moyens connus sur cette dernière.

Les montants 26 de chaque cadre secondaire 22 comportent des évidements 40 de positionnement sur la broche 30,32 correspondante et sont destinés à être fixés sur les flasques 36 par des moyens connus.

Dans l'exemple décrit, les flasques 36 sont fixés sur les broches 30,32 par soudage, les roues dentées 38 et les montants 26 des cadres secondaires étant fixés sur les flasques 36 par des vis 42.

Les deux roues dentées 38 disposées à proximité de chaque montant 18 du cadre principal sont accouplées entre elles par une chaîne 44.

Les chaînes 44 et les roues 38 permettent de stabiliser angulairement les étagères 24 comme cela sera décrit ultérieurement.

En se référant à nouveau à la figure 3, on voit que la broche 30 est reliée à deux châssis fixes latéraux 46, disposés de part et d'autre des montants du cadre principal, de manière à former un arbre d'articulation du cadre principal autour de l'axe horizontal de cet arbre.

Sur la figure 3, on a également représenté un pied d'appui 48 du cadre principal, de hauteur réglable, solidaire de la traverse 20 opposée à l'arbre d'articulation 30 de ce cadre.

On décrira maintenant les châssis 46 plus en détail en regard des figures 5 et 6 représentant un de ces châssis.

Les châssis 46 comportent des moyens de déplacement du cadre principal 16 entre une position d'encombrement au sol réduit, telle que représentée aux figures 1 et 7, dans laquelle le cadre principal 16 est sensiblement vertical, et une position de présentation telle que représentée aux figures 2 et 8.

Les moyens de déplacement du cadre principal comprennent des moyens 50 de déplacement vertical de l'arbre d'articulation 30 et des moyens 52 de basculement du cadre principal 16 autour de cet arbre d'articulation 30, les moyens 50 de déplacement vertical et les moyens 52 de basculement étant accouplés entre eux.

Les moyens 50 de déplacement vertical comprennent deux coulisseaux 54, chacun d'eux étant fixé à une des extrémités de l'arbre d'articulation 30 et étant monté dans un châssis 46 correspondant en étant déplaçable en translation verticale au moyen d'une tige filetée d'entraînement verticale 56 coopérant par vissage avec une extrémité 58 formant écrou du coulisseau 54.

De préférence, chaque coulisseau 54 comporte des rouleaux 54A coopérant avec une glissière verticale 59 portée par le châssis 46 correspondant.

Sur la figure 6, on a représenté des moyens 60 à engrenage, de type connu, destinés à accoupler la tige filetée 56 du châssis 46 représenté sur cette figure avec un moteur 61.

On a également représenté sur cette figure des moyens 62 à engrenage, de type connu, destinés à accoupler la tige filetée 56 avec des moyens d'entraînement manuel classiques, ainsi que des moyens à engrenage comportant un arbre 64 d'accouplement de la tige filetée 56 du châssis 46 représenté sur la figure avec la tige filetée du châssis opposé.

L'arbre d'articulation 30, solidaire des coulisseaux 54 déplaçables uniquement en translation verticale, est immobilisé en rotation par rapport à son axe, si bien que la broche 32, accouplée avec l'arbre d'articulation 30 par les chaînes 44 engrenant avec les roues dentées 38, est également immobilisée en rotation par rapport à son axe. Par conséquent, les positions angulaires des étagères 24 sont conservées indépendamment des mouvements du cadre principal 16.

En variante, les roues dentées 38 accouplées entre elles par les chaînes 44 peuvent être remplacées par des roues à gorge formant poulies, accouplées entre elles par des courroies.

Les moyens 52 de basculement du cadre principal 16 comprennent deux bras de basculement 66, chacun d'eux étant porté par le châssis 46 correspondant.

Chaque bras de basculement 66 comporte une première extrémité 66A montée pivotante sur le châssis 46 autour d'un axe X parallèle à l'arbre d'articulation 30, et une seconde extrémité 66B, munie d'un patin articulé à rouleaux 68, coulissant sur un profilé 70, formant glissière, solidaire d'un montant 18 correspondant du cadre principal.

Ce profilé 70 est représenté en traits mixtes sur la figure 5 et en traits pleins notamment sur les figures 4, 7 et 8.

Le bras 66 est accouplé avec la tige filetée 56, et par conséquent avec le moteur 61, par l'intermédiaire de moyens 72 à engrenage, de type connu, comportant une roue dentée 74 engrènant avec une vis sans fin 76 agencée sur la tige filetée 56.

Chaque châssis 46 comportent également une lame ressort 78, destinée à s'opposer aux effets du poids du cadre principal 16 et de son chargement lors de ses déplacements, et un ressort de traction 80 destiné à assister le déplacement de l'arbre d'articulation 30 vers sa position la plus haute.

La lame ressort 78 comporte une première extrémité fixée sur le châssis 46 et une seconde extrémité coulissant le long du bras de basculement 66 en étant plaquée élastiquement contre ce dernier.

Le ressort de traction 80 comporte une première extrémité fixée sur le châssis et une seconde extrémité reliée au coulisseau 54.

On décrira maintenant le fonctionnement du présentoir 4 selon le premier mode de réalisation de l'invention, en regard des figures 7 et 8.

Initialement, la vitrine 8 est en position fermée et le cadre principal 16 du présentoir 4 est dans une position sensiblement verticale permettant de réduire l'encombrement au sol du présentoir 4, comme cela est représenté sur la figure 7.

Le cadre principal 16 est immobilisé dans cette position verticale par les bras de basculement 66 qui sont immobilisès en appui contre les glissières 70 du cadre principal et par des butées 82, solidaires des châssis 46, coopérant avec la traverse 20 du cadre principal la plus proche de l'arbre d'articulation 30.

Dans la position du présentoir 4 représentée à la figure 7, les cadres secondaires 22 sont disposés l'un au dessus de l'autre, si bien que des marchandises disposées sur les étagères 24 peuvent être vues de l'extérieur du local, à travers la vitrine 8.

Pour déplacer le présentoir 4 vers sa position déployée de présentation telle que représentée sur la figure 8, après ouverture de la vitrine 8, on commande soit le moteur 61 à l'aide de moyens connus, soit les moyens d'entraînement manuel 62 de manière à provoquer simultanément la montée verticale de l'arbre d'articulation 30 et le basculement du cadre principal 16 autour de cet arbre d'articulation, sous l'effet du déplacement en translation verticale des coulisseaux 54 et du pivotement des bras de basculement 66 dans le sens horaire en considérant les figures 7 et 8.

Bien entendu, les moyens d'accouplement des tiges filetées 56 d'entraînement des coulisseaux 54 et des bras de basculement 66 sont dimensionnés de manière à synchroniser les mouvements de ces éléments.

Lorsque le cadre principal 16 se déplace vers sa position de présentation, il bascule sous l'effet de son propre poids autour de l'arbre d'articulation 30, les bras de basculement 66 ayant pour fonction dans ce cas de s'opposer au poids du cadre principal 16 et de contrôler ainsi son basculement.

On notera que le sens initial de basculement du cadre principal 16 est imposé par les butées 82 coopérant avec la traverse 20 de ce cadre.

Par ailleurs, le soulèvement de l'arbre d'articulation 30 est assisté initialement par les ressorts de traction 80.

La course des bras de basculement 66 est limitée par des butées 84, solidaires des châssis 46, coopérant avec ces bras 66 lorsque le cadre est dans sa position de présentation telle que représentée à la figure 8.

Dans cette position, le cadre principal 16 est en appui sur le sol, à l'extérieur du local 2, par l'intermédiaire du pied réglable 48. Par ailleurs, les étagères 24 sont disposées en gradins de façon propice à l'exposition de marchandises, deux étagères supérieures 24 étant disposées à l'intérieur du local 2 et deux étagères inférieures 24 étant disposées à l'extérieur de ce local.

En dimensionnant la vitrine 8 de façon appropriée, il est possible de refermer celle-ci alors que le présentoir 4 est en position déployée de manière que la vitrine 8 fermée sépare les étagères intérieures des étagères extérieures.

La remise en place du présentoir 4 dans sa position représentée à la figure 7 se fait en commandant une action inverse à celle précédemment décrite du moteur 61. Dans ce cas, les bras de basculement 66 poussent le cadre principal 16 vers sa position verticale.

On notera que pendant les déplacements du cadre principal 16 les effets dus au poids de ce cadre ont été partiellement contrés par les lames ressort 78.

En variante, le moteur 61 peut être remplacé ou relayé en cas de panne par des moyens d'entraînement manuel.

On décrira maintenant un second mode de réalisation de l'invention en regard des figures 9 à 11.

Sur ces figures, les éléments analogues à ceux des figures 1 à 8 sont désignés par des références identiques.

Le présentoir 4 représenté à la figure 9 diffère de celui décrit précédemment en ce qu'il comporte des moyens 50A de déplacement vertical de l'arbre d'articulation 30 comportant deux ensembles 86 de biellettes délimitant des parallélogrammes articulés, chacun de ces ensembles 86 étant portés par un châssis 46.

Les extrémités de l'arbre d'articulation 30 sont fixées à des doubles biellettes 88 délimitant des côtés mobiles verticaux des parallélogrammes 86.

En se référant en particulier aux figures 10 et 11, on voit que le côté vertical du parallélogramme 86 opposé à la double biellette 88 est fixe et s'étend entre deux axes X1,X2, parallèles à l'arbre d'articulation 30, autour desquels pivotent deux biellettes 90,92 délimitant les côtés adjacents aux côtés verticaux du parallélogramme 86.

Le bras de basculement 66 représenté aux figures 10 et 11 est accouplé au moteur 61 par des moyens 94 à engrenage, de type connu, comprenant notamment une roue dentée 96 engrenant avec une vis sans fin 98 accouplée avec l'arbre du moteur 61 (voir figure 11).

Par ailleurs, une des biellettes pivotantes 92 est accouplée avec le bras de basculement 66 correspondant par des moyens 100 à engrenage de type connu.

En variante, les deux côtés parallèles fixe et mobile du parallélogramme peuvent être inclinés suivant un angle quelconque par rapport à la verticale.

On a également représenté, sur la figure 11, des moyens d'accouplement des bras de basculement 66 de chaque châssis 46 comportant notamment un arbre 102 à engrenage engrenant avec la vis sans fin 98.

Chaque châssis 46 comporte de plus un ressort de poussée 104 destiné à assister le déplacement de l'arbre d'articulation 30 vers sa position la plus haute.

A cet effet, le ressort 104 est enfilé sur une tige verticale 106, portée par le châssis 46, et comporte une extrémité en contact avec la biellette pivotante 92 du parallélogramme.

Le fonctionnement du présentoir 4 selon le second mode de réalisation est analogue à celui du présentoir selon le premier mode de réalisation et ne sera donc pas décrit par la suite.

L'invention comporte de nombreux avantages.

Le présentoir selon l'invention peut être utilisé avantageusement pour procurer à de nombreux magasins l'étalage rationnel qui leur manque. Il permet de supprimer les manipulations fastidieuses des étalages de type classique. Il offre de plus une très grande flexibilité de présentation et de stockage des marchandises.

Lorsque le présentoir selon l'invention est en position d'encombrement au sol réduit pour le stockage des marchandises disposées sur le présentoir, ces marchandises sont visibles à travers la vitrine du magasin, en permettant ainsi de maintenir l'attraction de la clientèle pendant les périodes de fermeture du magasin.

## Revendications

1. Présentoir caractérisé en ce qu'il comprend un cadre principal (16) monté articulé autour d'un arbre (30) d'axe horizontal, muni d'au moins une étagère portée par une broche horizontale (30,32) montée pivotante autour de son axe sur deux montants (18) du cadre principal (16), des moyens (52) de basculement du cadre principal (16) autour de son arbre d'articulation (30) de manière à déplacer le cadre principal (16) entre une position d'encombrement au sol réduit et une position de présentation, et des moyens (44) de stabilisation de la position angulaire de chaque étagère (24) indépendamment de la position du cadre principal (16).

2. Présentoir selon la revendication 1, caractérisé en ce que l'arbre d'articulation (30) est immobilisé en rotation par rapport à son axe, et en ce que les moyens de stabilisation angulaire de chaque étagère (24) comprennent des moyens (44) d'accouplement de la broche porte-étagère (32) correspondante avec l'arbre d'articulation (30).

3. Présentoir selon la revendication 2, caractérisé en ce que l'arbre d'articulation (30) forme une broche porte-étagère.

4. Présentoir selon la revendication 2 ou 3, caractérisé en ce qu'il comporte au moins une broche (32) porte-étagère dont les moyens d'accouplement avec l'arbre d'articulation (30) comprennent au moins une chaîne ou courroie (44) d'accouplement de deux roues (38) solidaires l'une de la broche porte-étagère et l'autre de l'arbre d'articulation (30).

5. Présentoir selon l'une quelconque des revendications 1 à 4, caractérisé en ce qu'il comporte au moins un cadre secondaire (22) solidaire d'une broche porte-étagère (30,32), comprenant deux étagères (24) décalées verticalement et horizontalement entre elles.

6. Présentoir selon l'une quelconque des revendications 1 à 5, caractérisé en ce que les moyens (52) de basculement du cadre principal (16) comprennent au moins un bras de basculement (66) muni d'une première extrémité (66A) montée pivotante autour d'un axe (X) parallèle à l'arbre d'articulation (30) et d'une seconde extrémité (66B) montée coulissante dans une glissière (70) solidaire du cadre principal (16).

7. Présentoir selon l'une quelconque des revendications 1 à 6, caractérisé en ce qu'il comprend de plus des moyens (50;50A) de déplacement vertical de l'arbre d'articulation (30) accouplés avec les moyens (52) de basculement.

8. Présentoir selon la revendication 7, caractérisé en ce que les moyens (50) de déplacement vertical de l'arbre d'articulation (30) comprennent au moins un organe (54) à écrou (58) solidaire de l'arbre d'articulation (30) coopérant par vissage avec une tige filetée d'entraînement (56) verticale.

9. Présentoir selon les revendications 6 et 8 prises ensemble, caractérisé en ce qu'il comporte deux châssis latéraux fixes (46) disposés de part et d'autre des montants (18) du cadre principal (16), chaque châssis (46) portant un bras de basculement (66) dont l'extrémité coulissante est munie d'un patin articulé (68) coopérant avec un profité (70) formant glissière solidaire d'un montant (18) correspondant du cadre principal (16), une tige filetée d'entraînement (56) coopérant par vissage avec un organe (54) à écrou (58) solidaire d'une extrémité correspondante de l'arbre d'articulation (30), des moyens (72) d'accouplement du bras de basculement (66) et de la tige filetée d'entraînement (56), les tiges filetées d'entraînement (56) des châssis (46) étant accouplées à au moins un moteur d'entraînement (61) ou à des moyens d'entraînement manuel.

10. Présentoir selon la revendication 7, caractérisé en ce que les moyens (50A) de déplacement vertical de l'arbre d'articulation (30) comprennent au moins un ensemble de biellettes (86) délimitant un parallélogramme articulé comportant deux premiers côtés parallèles dont l'un est fixe et l'autre (88) est solidaire de l'arbre d'articulation (30) en étant déplaçable par pivotement des deux autres côtés parallèles (90,92) du parallélogramme.

11. Présentoir selon les revendications 6 et 10 prises ensemble, caractérisé en ce qu'il comprend deux châssis latéraux fixes (46) disposés de part et d'autre des montants (18) du cadre principal (16), chaque châssis (46) portant un bras de basculement (66) dont l'extrémité coulissante est munie d'un patin articulé (68) coopérant avec un profilé formant glissière solidaire d'un montant correspondant du cadre principal (16), un ensemble de biellettes (86) formant un parallélogramme articulé dont le côté mobile (88) parallèle au côté fixé est solidaire d'une extrémité correspondante de l'arbre d'articulation (30), des moyens (100) d'accouplement du bras de basculement (66) et d'un côté pivotant (92) du parallélogramme, les bras de basculement (66) des châssis (46) étant accouplés à au moins un moteur d'entraînement (61) ou à des moyens d'entraînement manuel.

12. Présentoir selon l'une quelconque des revendications 1 à 11, caractérisé en ce qu'il comporte des moyens élastiques (78) s'opposant aux effets du poids du cadre principal (16) et de son chargement lors de ses déplacements.

13. Présentoir selon les revendications 6 et 12 prises ensemble, caractérisé en ce que les moyens élastiques s'opposant aux effets du poids du cadre principal comprennent une lame ressort (78), disposée dans chacun des châssis (46), munie d'une première extrémité fixe et d'une seconde extrémité coulissant le long du bras de basculement (66) correspondant en étant plaquée élastiquement contre ce dernier.

14. Présentoir selon l'une quelconque des revendications 7 à 13, caractérisé en ce qu'il comporte des moyens élastiques (80;104) d'assistance au déplacement de l'arbre d'articulation (30) vers sa position la plus haute.

15. Présentoir selon les revendications 9 et 14 prises ensemble, caractérisé en ce que les moyens élastiques d'assistance comprennent un ressort de traction (80) disposé dans chacun des châssis (46), muni d'une extrémité reliée à l'organe (54) à écrou (58) correspondant.

16. Présentoir selon les revendications 11 et 14 prises ensemble, caractérisé en ce que les moyens élastiques d'assistance comprennent un ressort de poussée (104) disposé dans chaque châssis (46), muni d'une extrémité coopérant avec un côté pivotant (92) du parallélogramme (86) correspondant.

17. Agencement d'un présentoir selon l'une quelconque des revendications précédentes dans un local (2) comportant une ouverture (6) sensiblement verticale, caractérisé en ce que le présentoir est déplaçable à travers l'ouverture (6) entre une position intérieure au local (2), lorsque le cadre principal (16) est en position d'encombrement au sol réduit, et une position au moins partiellement extérieure au local (2), lorsque le cadre principal (16) est en position de présentation.

18. Agencement selon la revendication 17, caractérisé en ce que l'ouverture (6) du local est obturable par une vitrine (8) escamotable.

19. Agencement selon la revendication 18, caractérisé en ce que la vitrine escamotable (8) comprend deux volets (10,12), de forme générale rectangulaire, dont les bords adjacents (10A,12A) sont articulés entre eux autour d'un axe horizontal et dont les bords opposés (10B,12B) sont disposés dans le plan de l'ouverture (6), de manière que l'un de ces bords (10B) soit articulé autour d'un axe fixe horizontal, au voisinage du bord supérieur de l'ouverture (6), et l'autre de ces bords (12B) soit déplaçable en translation verticale par rapport à l'axe fixe d'articulation.

## Claims

1. Display unit, characterised in that it comprises a principal frame (16) mounted to articulate about a shaft (30) with a horizontal axis, equipped with at least one shelf supported by a horizontal spindle (30, 32) which is mounted to pivot about its axis on two uprights (18) of the principal frame (16), means (52) for pivoting the principal frame (16) about its pivotal shaft (30) so as to displace the principal shaft (16) between a compact ground position and a display position, and means (44) of stabilising the angular position of each shelf (24) independently of the position of the principal frame (16).

2. Display unit according to claim 1, characterised in that the pivoting shaft (30) is prevented from rotating relative to its axis, and in that the means of stabilising the angle of each shelf (24) comprise means (44) of coupling the corresponding shelf-supporting spindle (32) with the pivoting shaft (30).

3. Display unit according to claim 2, characterised in that the pivoting shaft (30) forms a shelf-supporting spindle.

4. Display unit according to claim 2 or 3, characterised in that it comprises at least one shelf-supporting spindle (32) whose means of coupling with the pivoting shaft (30) comprise at least one chain or belt (44) for coupling to wheels (38) integral one with the shelf-supporting spindle and the other with the pivoting shaft (30).

5. Display unit according to any one of claims 1 to 4, characterised in that it comprises at least one secondary frame (22) integral with a shelf-supporting spindle (30, 32), comprising two shelves (24) off-set vertically and horizontally to one another.

6. Display unit according to any one of claims 1 to 5, characterised in that the pivoting means (52) of the principal frame (16) comprise at least one pivoting arm (66) equipped with a first end (66A) mounted to pivot about an axis (X) parallel to the pivoting shaft (30) and with a second end (66B) mounted to slide in a slide (70) integral with the principal frame (16).

7. Display unit according to any one of claims 1 to 6, characterised in that in addition it comprises means (50; 50A) for vertical displacement of the pivoting shaft (30) coupled to the pivoting means (52).

8. Display unit according to claim 7, characterised in that the means (50) of vertical displacement of the pivoting shaft (30) comprise at least one member (54) with a nut (58), integral with the pivoting shaft (30), co-operating, by being screwed on, with a threaded vertical drive rod (56).

9. Display unit according to claims 6 and 8 taken together, characterised in that it comprises two lateral fixed frameworks (46) disposed on either side of the uprights (18) of the principal frame (16), each framework (46) carrying a pivoting arm (66) whose sliding end is provided with a jointed runner (68) co-operating with a section (70), forming a slide integral with a corresponding upright (18) of the principal frame (16), a threaded drive rod (56) co-operating, by being screwed on, with a member (54) with a nut (58) integral with a corresponding end of the joint pivot shaft (30), means (72) of coupling the pivoting arm (66) and the threaded drive rod (56), the threaded drive rod (56) of the framework (46) being coupled to at least one drive motor (61) or to manual drive means.

10. Display unit according to claim 7, characterised in that the means (50A) of vertical displacement of the pivoting shaft (30) comprise at least one rocker bar assembly (86) defining an articulated parallelogram comprising two first parallel sides one of which is fixed, and the other (88) being integral with the pivot shaft (30), being displaceable by pivoting of the two other parallel sides (90, 92) of the parallelogram.

11. Display unit according to claims 6 and 10 taken together, characterised in that it comprises two lateral fixed frameworks (46) disposed on either side of the uprights (18) of the principal frame (16), each framework (46) carrying a pivoting arm (66) the sliding end of which is equipped with an articulated runner (68) co-operating with a section forming a slide integral with a corresponding upright of the principal frame (16), a rocker bar assembly (86) forming an articulated parallelogram the mobile side of which (88), parallel to the fixed side, is integral with a corresponding end of the pivot shaft (30), means (100) of coupling the pivot arm (66) and a pivoting side (92) of the parallelogram, the pivoting arm (66) of the framework (46) being coupled to at least one drive motor (61) or to manual drive means.

12. Display unit according to any one of claims 1 to 11, characterised in that it comprises resilient means (78) opposing the effects of the weight of the principal frame (16) and of its load during its movement.

13. Display unit according to claims 6 and 12 taken together, characterised in that the resilient means opposing the effects of the weight of the principal frame comprise a blade spring (78) disposed in each of the frameworks (46) equipped with a first fixed end and with a second end sliding along the corresponding pivot arm (66) and being resiliently pushed against the latter.

14. Display unit according to any one of claims 7 and 13, characterised in that it comprises resilient means (80; 104) of assisting the movement of the pivot shaft (30) towards its highest position.

15. Display unit according to claims 9 and 14 taken together, characterised in that the resilient assisting means comprise a traction spring (80) disposed in each of the frameworks (46) equipped with an end connected to the corresponding member (54) with the nut (58).

16. Display unit according to claims 11 and 14 taken together, characterised in that the resilient assisting means comprise a thrust spring (104) disposed in each framework (46) equipped with an end co-operating with a pivoting side (92) of the corresponding parallelogram (86).

17. Arrangement of a display unit according to any one of the preceding claims in a room (2) comprising an opening (6) which is substantially vertical, characterised in that the display unit is movable through the opening (6) between an internal position in the room (2), when the principal frame (16) is in a compact ground position, and a position at least partly outside the room (2) when the principal frame (16) is in the display position.

18. Arrangement according to claim 17, characterised in that the opening (6) of the room is closable by means of a retractable window (8).

19. Arrangement according to claim 18, characterised in that the retractable window (8) comprises two shutters (10, 12) of a generally rectangular form, the adjacent edges (10A, 12A) of which are joined between themselves about a horizontal axis, and the opposed edges (10B, 12B) of which are disposed in the plane of the opening (6), so that one of these edges (10B) is articulated about a fixed horizontal axis, in the vicinity of the upper edge of the opening (6), and the other of these edges (12B) is displaceable in vertical translation with respect to the fixed axis of articulation.

## Patentansprüche

1. Verkaufsständer, dadurch gekennzeichnet, daß er einen Hauptrahmen (16), der an einer Welle (30) mit horizontaler Achse angelenkt und mit einem Regalbrett versehen ist, das durch einen horizontalen Stab (30, 32) getragen wird, der seinerseits um seine Achse schwenkbar an zwei Stützen (18) des Hauptrahmens (16) angebracht ist, Mittel (52) zum Kippen des Hauptrahmens (16) um seine Schwenkwelle (30) in der Weise, daß der Hauptrahmen (16) zwischen einer Stellung mit verringertem Platzbedarf über dem Boden und einer Präsentationsstellung verschoben werden kann, sowie Mittel (44) für die Stabilisierung der Winkelstellung jedes Regalbretts (24) unabhängig von der Stellung des Hauptrahmens (16) enthält.

2. Verkaufsständer nach Anspruch 1, dadurch gekennzeichnet, daß die Schwenkwelle (30) in bezug auf ihre Achse drehfest ist und daß die Mittel für die Winkelstabilisierung jedes Regalbretts (24) Mittel (44) für die Kopplung des entsprechenden Regalbrett-Trägerstabs (32) mit der Schwenkwelle (30) enthalten.

3. Verkaufsständer nach Anspruch 2, dadurch gekennzeichnet, daß die Schwenkwelle (30) einen Regalbrett-Trägerstab bildet.

4. Verkaufsständer nach Anspruch 2 oder 3, dadurch gekennzeichnet, daß er wenigstens einen Regalbrett-Trägerstab (32) enthält, dessen Kopplungsmittel mit der Schwenkwelle (30) wenigstens eine Kette oder einen Antriebsriemen (44) für die Kopplung zweier Räder (38) enthalten, wovon eines mit dem Regalbrett-Trägerstab und das andere mit der Schwenkwelle (30) fest verbunden ist.

5. Verkaufsständer nach irgendeinem der Ansprüche 1 bis 4, dadurch gekennzeichnet, daß er wenigstens einen zweiten Rahmen (22) enthält, der mit einem Regalbrett-Trägerstab (30, 32) verbunden ist und zwei Regalbretter (24) aufweist, die vertikal und horizontal zueinander versetzt sind.

6. Verkaufsständer nach irgendeinem der Ansprüche 1 bis 5, dadurch gekennzeichnet, daß die Mittel (52) zum Kippen des Hauptrahmens (16) wenigstens einen Kipparm (66) enthalten, der versehen ist mit einem ersten Ende (66A), das an einer zur Schwenkwelle (30) parallelen Achse (X) angelenkt ist, sowie mit einem zweiten Ende (66B), das in einer am Hauptrahmen (16) befestigten Gleitschiene (70) gleitend angebracht ist.

7. Verkaufsständer nach irgendeinen der Ansprüche 1 bis 6, dadurch gekennzeichnet, daß er außerdem Mittel (50; 50A) für die vertikale Verschiebung der Schwenkwelle (30) enthält, die mit den Kippmitteln (52) gekoppelt sind.

8. Verkaufsständer nach Anspruch 7, dadurch gekennzeichnet, daß die Mittel (50) für die vertikale Verschiebung der Schwenkwelle (30) wenigstens ein Element (54) mit Mutter (58) enthalten, das mit der Schwenkwelle (30) fest verbunden ist und mittels Gewindeeingriffs mit einem vertikalen Antriebsgewindestift (56) zusammenwirkt.

9. Verkaufsständer nach der Gesamtheit der Ansprüche 6 und 8, dadurch gekennzeichnet, daß er zwei feste seitliche Grundgestelle (46), die beiderseits der Stützen (18) des Hauptrahmens (16) angeordnet sind, wobei jedes Grundgestell (46) einen Kipparm (66) trägt, dessen gleitendes Ende mit einem angelenkten Ansatz (68) versehen ist, der mit einem Formstahl (70) zusammenwirkt, der die mit einer entsprechenden Stütze (18) des Hauptrahmens (16) fest verbundene Gleitschiene bildet, wobei ein Antriebsgewindestift (56) mittels Gewindeeingriffs mit einem Element (54) mit Mutter (58), das mit einem entsprechenden Ende der Schwenkwelle (30) fest verbunden ist, zusammenwirkt, sowie Mittel (72) für die Kopplung des Kipparms (66) und des Antriebsgewindestifts (56) enthält, wobei die Antriebsgewindestifte (56) der Grundgestelle (46) wenigstens an einen Antriebsmotor (61) oder an manuelle Antriebsmittel gekoppelt sind.

10. Verkaufsständer nach Anspruch 7, dadurch gekennzeichnet, daß die Mittel (50A) für die vertikale Verschiebung der Schwenkwelle (30) wenigstens eine Gesamtheit von Schwingarmen (86) enthalten, die ein gelenkiges Parallelogramm begrenzen, das zwei erste parallele Seiten enthält, wovon eine fest ist und die andere (88) mit der Schwenkwelle (30) verbunden ist und dabei durch Schwenkung der zwei anderen parallelen Seiten (90, 92) des Parallelogramms verschiebbar ist.

11. Verkaufsständer nach der Gesamtheit der Ansprüche 6 und 10, dadurch gekennzeichnet, daß er zwei feste seitliche Grundgestelle (46), die beiderseits der Stützen (18) des Hauptrahmens (16) angeordnet sind, wobei jedes Grundgestell (46) einen Kipparm (66) trägt, wovon das gleitende Ende mit einem angelenkten Ansatz (68) versehen ist, der mit einem Formstahl zusammenwirkt, der eine mit einer entsprechenden Stütze des Hauptrahmens (16) fest verbundene Gleitschiene bildet, wobei eine Gesamtheit von Schwingarmen (86) ein gelenkiges Parallelogramm bildet, wovon die bewegliche Seite (88), die zur festen Seite parallel ist, mit einem entsprechenden Ende der Schwenkwelle (30) fest verbunden ist, sowie Mittel (100) für die Kopplung des Kipparms (66) mit einer schwenkenden Seite (92) des Parallelogramms enthält, wobei die Kipparme (66) der Grundgestelle (46) an wenigstens einen Antriebsmotor (61) oder an manuelle Antriebsmittel gekoppelt sind.

12. Verkaufsständer nach irgendeinem der Ansprüche 1 bis 11, dadurch gekennzeichnet, daß er elastische Mittel (78) enthält, die den Wirkungen des Gewichts des Hauptrahmens (16) und seiner Beladung während seiner Verschiebungen entgegenwirken.

13. Verkaufsständer nach der Gesamtheit der Ansprüche 6 und 12, dadurch gekennzeichnet, daß die elastischen Mittel, die den Wirkungen des Gewichts des Hauptrahmens entgegenwirken, ein Federplättchen (78) enthalten, das in jedem der Grundgestelle (46) angeordnet ist und versehen ist mit einem ersten festen Ende und mit einem zweiten Ende, das längs des entsprechenden Kipparms (66) gleitet, indem es sich elastisch an diesen letzteren anschmiegt.

14. Verkaufsständer nach irgendeinem der Ansprüche 7 bis 13, dadurch gekennzeichnet, daß er elastische Mittel (80; 104) für die Unterstützung der Verschiebung der Schwenkwelle (30) in ihre höchste Stellung enthält.

15. Verkaufsständer nach der Gesamtheit der Ansprüche 9 und 14, dadurch gekennzeichnet, daß die elastischen Unterstützungsmittel eine Zugfeder (80) enthalten, die in jedem der Grundgestelle (46) angeordnet und mit einem Ende versehen ist, das mit dem entsprechenden Element (54) mit Mutter (58) verbunden ist.

16. Verkaufsständer nach der Gesamtheit der Ansprüche 11 und 14, dadurch gekennzeichnet, daß die elastischen Unterstützungsmittel eine Schubfeder (104) enthalten, die in jedem Grundgestell (46) angeordnet und mit einem Ende versehen ist, das mit einer Schwenkseite (92) des entsprechenden Parallelogramms (86) zusammenwirkt.

17. Anordnung eines Verkaufsständers nach irgendeinem der vorangehenden Ansprüche in einem Raum (2), der eine im wesentlichen vertikale Öffnung (6) enthält, dadurch gekennzeichnet, daß der Verkaufsständer durch die Öffnung (6) hindurch zwischen einer Stellung im Raum (2), in der sich der Hauptrahmen (16) in der Stellung mit verringertem Platzbedarf über dem Boden befindet, und einer Stellung, in der er wenigstens zum Teil aus dem Raum (2) hervorragt und in der sich der Hauptrahmen (16) in der Präsentationsstellung befindet, verschiebbar ist.

18. Anordnung nach Anspruch 17, dadurch gekennzeichnet, daß die Öffnung (6) des Raums durch ein zusammenklappbares Schaufenster (8) verschließbar ist.

19. Anordnung nach Anspruch 18, dadurch gekennzeichnet, daß das zusammenklappbare Schaufenster (8) zwei Flügel (10, 12) mit im allgemeinen rechtwinkliger Form enthält, deren aneinandergrenzende Ränder (10A, 12A) zueinander um eine horizontale Achse geschwenkt werden können und deren gegenüberliegende Ränder (10B, 12B) in der Ebene der Öffnung (6) in der Weise angeordnet sind, daß einer dieser Ränder (10B) um eine horizontale feste Achse in der Nähe des oberen Randes der Öffnung (6) angelenkt ist und der andere dieser Ränder (12B) in bezug auf die feste Schwenkachse vertikal verschiebbar ist.
